# EUROPÄISCHE PATENTSCHRIFT

(11) **EP 0 069 283 B1**
(45) Veröffentlichungstag und Bekanntmachung des Hinweises auf die Patenterteilung: **19.09.1984**
(21) Anmeldenummer: 82105581.1
(22) Anmeldetag: 24.06.1982
(51) Int. Cl.: F28F 7/02

(54) **Kühlkörper zur kombinierten Wärmetausch von Luft und einem flüssigen Medium mit einem gemeinsamen Kühlmedium**
Cooler for the combined heat exchange of air and a liquid medium with a common cooling medium
Appareil réfrigérant pour l'échange de chaleur combiné de l'air et d'un milieu liquide avec un milieu réfrigérant commun

(30) Priorität: 07.07.1981 DE 3126790
(43) Veröffentlichungstag der Anmeldung: 12.01.1983
(73) Patentinhaber: SIEMENS AKTIENGESELLSCHAFT, 80333 München (DE)
(72) Erfinder: Latussek, Hans-Peter, D-8501 Feucht (DE); Schwab, Roland, D-8502 Zirndorf (DE)

## Beschreibung

Die Erfindung betrifft einen Kühlkörper zum kombinierten Wärmetausch von Luft und einem flüssigen Medium mit einem weiteren Medium, wobei als weiteres Medium ein Kühlmedium vorgesehen ist.

Im Handel erhältliche Kühleinrichtungen sind häufig nur zur Kühlung eines einzigen Mediums geeignet. Es gibt jedoch Anwendungsfälle, bei denen in einem Gerät sowohl ein gasförmiges Medium, beispielsweise Luft, als auch ein flüssiges Medium, beispielsweise Wasser, gekühlt werden muß. Bei Laser-Anlagen wird beispielsweise der Laser selbst mit Wasser gekühlt. Eine derartige Kühleinrichtung ist z. B. in der DE-PS 1 564685 erläutert. Dabei wird das Kühlwasser durch ein den Laserstab enthaltendes inneres Rohr geführt und nach seiner Entspannung durch ein äußeres Rohr abgeführt. Da das verwendete Kühlwasser hochrein sein muß, wird im allgemeinen ein zweiter Kühlkreis zur Rückkühlung vorgesehen.

Da zum Betrieb des Lasers außerdem eine Vielzahl von in einem Geräteschrank untergebrachten elektrischen Bauelementen erforderlich ist, muß auch die Luft in diesem Geräteschrank gekühlt werden. Dies kann beispielsweise durch einen in der DE-OS 2 519 694 beschriebenen Lamellen- Rohr-Wärmetauscher erfolgen. Dabei ist ein Rohr an der Außenseite mit mehreren aufgelöteten Lamellen versehen, die von der zu kühlenden Luft umströmt werden. Durch das Rohr selbst fließt beispielsweise Kühlwasser.

Ein Kühlkörper zum kombinierten Wärmetausch von Luft und einem flüssigen Medium mit einem weiteren Medium ist aus der FR-A-2213475 bekannt. Als weiteres Medium dient dabei Rauchgas, dem Wärme entzogen wird.

Aufgabe der Erfindung ist es daher, einen Kühlkörper der eingangs genannten Art so auszubilden, daß dieser einen einfachen konstruktiven Aufbau aufweist und kostengünstig zu fertigen ist.

Diese Aufgabe wird erfindungsgemäß dadurch gelöst, daß der von der Luft umströmte Kühlkörper als Metallplatte mit seitlich abstehenden Rippen ausgebildet ist, daß die Metallplatte zwei Gruppen von in Stirnseiten der Metallplatte mündenden Durchbrüchen aufweist, daß jeweils alle Durchbrüche einer Gruppe durch Nuten in Stirnseiten der Metallplatte zu einem geschlossenen Kanal verbunden sind und daß der eine Kanal vom zu kühlenden flüssigen Medium und der andere Kanal vom Kühlmedium durchflossen ist.

Damit wird mit einem einzigen Kühlelement sowohl die Luft als auch das flüssige Medium durch ein gemeinsames Kühlmedium gekühlt.

Vorteilhafterweise sind jeweils zwei benachbarte Durchbrüche abwechselnd durch Nuten in gegenüberliegenden Stirnseiten der Metallplatte verbunden, so daß jeder Kanal mäanderförmig verläuft. Damit wird die jeweilige Kanallänge besonders groß, so daß ein intensiver Wärmeaustausch stattfindet.

Zweckmäßigerweise sind alle Nuten je Stirnseite der Metallplatte mit einer gemeinsamen Platte flüssigkeitsdicht abgedeckt. Damit ergibt sich eine besonders einfache Abdichtung der Nuten.

Bei einer vorteilhaften Ausführungsform können die beiden Kanäle in zwei parallelen Ebenen liegen, wobei alle Durchbrüche einen V-förmigen Querschnitt aufweisen, die Spitzen der V-förmigen Querschnitte der beiden Gruppen von Durchbrüchen einander zugewandt sein und jeder Durchbruch der einen Gruppe zumindest teilweise zwischen zwei Durchbrüchen der anderen Gruppe liegen. Bei dieser Ausführungsform wird der Gesamtquerschnitt der Metallplatte nahezu völlig vom Querschnitt der Durchbrüche ausgefüllt, so daß man einen besonders intensiven Wärmeübergang zum Kühlmedium erhält. Einen ähnlichen Effekt kann man mit Kühlkanälen mit kreisförmigem oder rechteckförmigem Querschnitt erreichen.

Ein Ausführungsbeispiel der Erfindung wird nachfolgend anhand der Fig. 1 bis 3 näher erläutert.
Fig. 1 zeigt ein Schnittbild und
Fig. 2 einen teilweise geschnittenen Aufriß des Kühlkörpers.

Dieser besteht aus einer Metallplatte 1, die an zwei gegenüberliegenden Seiten Kühlrippen 1a aufweist. Die Kühlrippen 1a sind im Ausführungsbeispiel mit Platten 1 b abgedeckt, so daß geschlossene Luftschächte für die zu kühlende Luft entsteht.

Die Metallplatte 1 weist zwei Gruppen von Durchbrüchen 2a, 2b auf, die parallel zueinander und parallel zu den Kühlrippen 1 liegen. Jeder Durchbruch weist einen im wesentlichen V-förmigen Querschnitt auf. Dabei sind die Spitzen der V-förmigen Querschnitte einander zugewandt, und jeder Durchbruch 2b der zweiten Gruppe liegt jeweils zwischen zwei Durchbrüchen 2a der ersten Gruppe. Das soweit beschriebene Profil kann kostengünstig durch Strangpreßverfahren hergestellt werden.

Um die Durchbrüche 2a, 2b einer Gruppe jeweils zu einem geschlossenen Kanal A bzw. B zusammenzufügen, sind in zwei gegenüberliegenden Stirnflächen 1c, 1d der Metallplatte 1 Nuten 3a bzw. 3b vorgesehen, die jeweils zwei benachbarte Durchbrüche derselben Gruppe miteinander verbinden. Dabei sind beispielsweise zwei benachbarte Durchbrüche 2a bzw. 2b über eine Nut 3a bzw. 3b in einer Stirnfläche 1c der Metallplatte 1, der nächste Durchbruch über eine Nut in der gegenüberliegenden Stirnfläche 1 und der darauffolgende Durchbruch wieder über eine Nut 3a in der Stirnfläche 1 c verbunden. Damit bilden die Durchbrüche 2a bzw. 2b zusammen mit den Nuten 3a bzw. 3b mäanderförmige, geschlossene Kanäle A und B. Die Abdichtung der Nuten 3a und 3b erfolgt je Stirnseite 1c bzw. 1d über eine gemeinsame Abdeckplatte 1e bzw. 1f. Dabei ist zweckmäßigerweise zwischen jede Abdeckplatte 1e bzw. 1f und die Stirnseite 1c bzw. 1d zur Abdichtung eine in den Figuren der Übersichtlichkeit wegen nicht dargestellte elastische Einlage eingefügt.

Die Abdeckplatten 1e und 1f enthalten auch die Ein- und Auslaßstutzen 1 g und 1 h bzw. 1 i und 1 k für die mit den Durchbrüchen 2a und den Nuten 3a bzw. den Durchbrüchen 2b und den Nuten 3b gebildeten Kanäle. Beide Abdeckplatten 1 und 1f sind identisch ausgeführt.

Zur Verdeutlichung der Anordnung ist in Fig. 3 der Verlauf der Kanäle nochmals schematisch dargestellt.

Die dargestellte Anordnung wird nun so an Kühlkreisläufe angeschlossen, daß ein Kanal, beispielsweise der Kanal A von einem zu kühlenden flüssigen Medium und der andere Kanal, in diesem Fall also der Kanal B vom Kühlmedium durchflossen wird. Damit wird mit einem einzigen Kühlmedium sowohl das flüssige Medium als auch die die Kühlrippen 1 umströmende Luft gekühlt. Dabei besteht wegen der großen Wärmeübergangsfläche und des geringen Abstandes sowohl zwischen den vom Kühlmedium durchflossenen Durchbrüchen und den vom flüssigen Medium durchflossenen Durchbrüchen als auch zwischen den vom Kühlmedium durchflossenen Durchbrüchen und den Kühlrippen nur ein geringer Wärmewiderstand, so daß der beschriebene Kühlkörper eine sehr gute Kühlleistung aufweist.

Bei Laser-Anlagen wird man den beschriebenen Kühlkörper in dem die zum Betrieb des Lasers erforderlichen elektrischen Bauelemente enthaltenden Schrank unterbringen und somit über die Kühlrippen 1a die Schrankluft kühlen. Ein Kanal, z. B. der Kanal A wird an einen Kreislauf für das den Laser selbst kühlende flüssige Medium angeschlossen. Der zweite Kanal B wird an einen externen Kühlkreislauf, beispielsweise an das Wassernetz angeschlossen. Dabei weist der beschriebene Kühlkörper außerdem den Vorteil auf, daß zwischen der Schrankluft und dem flüssigen Kühlmedium ein Wärmeaustausch stattfinden kann. So kann z. B. die Wärme aus dem Schrank bei verhältnismäßig niedriger Umgebungstemperatur über das flüssige Medium und den eine verhältnismäßig hohe Wärmeübergangsfläche aufweisenden Laser zumindest für eine gewisse Betriebszeit an die Umgebungstemperatur abgegeben werden. Außerdem trägt die Wärmekapazität des Schrankes zu einer Vergleichmäßigung der Temperatur des flüssigen Mediums bei, was wiederum der Lebensdauer der Laserlampe zugute kommt.

Wegen des Wärmeaustausches zwischen der Schrankluft und dem flüssigen Kühlmedium des Lasers ist je nach Anlage in externer Kühlkreislauf nicht in allen Betriebszuständen erforderlich. In diesen Fällen kann dann der Kreislauf des Kühlmediums unter Umständen erst bei Bedarf, z. B. nach längerer Betriebszeit oder höherer Umgebungstemperatur zugeschaltet werden. Dieses Zuschalten kann z. B. durch die Temperatur des flüssigen Mediums oder durch die Schranktemperatur gesteuert werden.

## Patentansprüche

1. Kühlkörper zum kombinierten Wärmetausch von Luft und einem flüssigen Medium mit einem gemeinsamen weiteren Medium, wobei als weiteres Medium ein Kühlmedium vorgesehen ist, dadurch gekennzeichnet, daß der von der Luft umströmte Kühlkörper als Metallplatte (1) mit seitlich abstehenden Rippen (1a) ausgebildet ist, daß die Metallplatte (1) zwei Gruppen von in Stirnseiten (1c, 1d) der Metallplatte (1) mündenden Durchbrüchen (2a, 2b) aufweist, daß jeweils alle Durchbrüche (2a, 2b) einer Gruppe durch Nuten (3a, 3b) in Stirnseiten der Metallplatte (1) zu einem geschlossenen Kanal (A, B) verbunden sind und daß der eine Kanal (A) vom zu kühlenden flüssigen Medium und der andere Kanal (B) vom Kühlmedium durchflossen ist.

2. Kühlkörper nach Anspruch 1, dadurch gekennzeichnet, daß jeweils zwei benachbarte Durchbrüche (2a, 2b) abwechselnd durch Nuten (3a, 3b) in gegenüberliegenden Stirnseiten der Metallplatte (1) verbunden sind, so daß jeder Kanal mäanderförmig verläuft.

3. Kühlkörper nach Anspruch 1 oder 2, dadurch gekennzeichnet, daß alle Nuten (3a, 3b) je Stirnseite der Metallplatte (1) mit einer gemeinsamen Platte (1e) flüssigkeitsdicht abgedeckt sind.

4. Kühlkörper nach Anspruch 2, dadurch gekennzeichnet, daß die beiden Kanäle (A, B) in zwei parallelen Ebenen liegen, daß alle Durchbrüche (2a, 2b) einen V-förmigen Querschnitt aufweisen und daß die Spitzen der V-förmigen Querschnitte der beiden Gruppen von Durchbrüchen (2a, 2b) einander zugewandt sind, wobei jeder Durchbruch (2a) der einen Gruppe zumindest teilweise zwischen zwei Durchbrüchen (2b) der anderen Gruppe liegt.

## Claims

1. A cooler for the combined heat exchange of air and a liquid medium with a common further medium, a cooling medium being provided as further medium, characterized in that the cooler, around which the air circulates, is formed as a metal plate (1) having laterally protruding fins (1 a); that the metal plate (1) has two groups of apertures (2a, 2b) which open into the end faces (1c, 1d) of the metal plate (1); that in each case, all the apertures (2a, 2b) of a group are connected to form a closed conduit (A, B) by grooves (3a, 3b) in the end faces of the metal plate (1); and that the liquid medium to be cooled flows through one conduit (A) and the cooling medium flows through the other conduit (B).

2. A cooler according to claim 1, characterized in that in each case, two adjacent openings (2a, 2b) are alternately connected by grooves (3a, 3b) in opposite end faces of the metal plate (1), so that each conduit follows a serpentine course.

3. A cooler according to claim 1 or claim 2, characterized in that, at each end face of the metal plate (1), all the grooves (3a, 3b) are covered in liquid-tight manner by a common plate (1 e).

4. A cooler according to claim 3, characterized in that the two conduits (A, B) lie in two parallel planes; that all the apertures (2a, 2b) have a V-shaped cross-section; and that the points of the V-shaped cross-sections of the two groups of openings (2a, 2b) face towards one another, each opening (2a) of the one group lying at least partially between two openings (2b) of the other group.

## Revendications

1. Dissipateur de chaleur pour l'échange de chaleur combiné entre de l'air et un milieu liquide avec un autre milieu, un milieu réfrigérant étant prévu en tant qu'autre milieu, caractérisé par le fait que le dissipateur de chaleur baigné de tous côtés par l'air se présente sous la forme d'une plaque métallique (1) avec des ailettes (1a) s'écartant latéralement, que la plaque métallique (1) comporte deux groupes d'ouvertures (2a, 2b) débouchant dans des faces frontales (1c, 1 d) de la plaque métallique (1), que respectivement toutes les ouvertures (2a, 2b) d'un groupe sont reliées, par des rainures (3a, 3b) dans des faces frontales de la plaque métallique (1), pour former un canal fermé (A, B) et qu'un des canaux (A) est traversé par le milieu liquide devant être refroidi et l'autre canal (B) par le milieu réfrigérant.

2. Dissipateur de chaleur suivant la revendication 1, caractérisé par le fait que deux ouvertures voisines (2a, 2b) sont respectivement reliées alternativement par des rainues (3a, 3b) dans des faces frontales opposées de la plaque métallique (1), de sorte que chaque canal s'étend suivant des méandres.

3. Dissipateur de chaleur suivant la revendication 1 ou 2, caractérisé par le fait que toutes les rainures (3a, 3b) de chaque face frontale de la plaque métallique (1) sont recouvertes de façon étanche au liquide par une plaque commune (1 e).

4. Dissipateur de chaleur suivant la revendication 3, caractérisé par le fait que les deux canaux (A, B) se trouvent dans deux plans parallèles, que toutes les ouvertures (2a, 2b) possèdent une section transversale en forme de V, et que les pointes des sections transversales en forme de V des deux groupes d'ouvertures (2a, 2b) sont tournées les unes vers les autres, chaque ouverture (2a) d'un des groupes se trouvant au moins partiellement entre deux ouvertures (2b) de l'autre groupe.
